# EUROPÄISCHE PATENTSCHRIFT

(11) **EP 0 532 468 B1**
(45) Veröffentlichungstag und Bekanntmachung des Hinweises auf die Patenterteilung: **16.04.1997**
(21) Anmeldenummer: 92810687.1
(22) Anmeldetag: 08.09.1992
(51) Int. Cl.: H05B 3/34

(54) **Elektrisches Heizelement**
Electrical heating element
Elément chauffant électrique

(30) Priorität: 11.09.1991 CH 2676/91
(43) Veröffentlichungstag der Anmeldung: 17.03.1993
(73) Patentinhaber: TECNIT-Technische Textilien und Systeme GmbH, D-88471 Laupheim (DE)
(72) Erfinder:
(74) Vertreter: Zipse + Habersack

(56) Entgegenhaltungen:
- EP-A- 0 164 487
- EP-A- 0 463 516
- CH-A- 292 723
- DE-B- 1 186 157
- US-A- 3 472 289
- US-A- 4 237 706

## Beschreibung

Die Erfindung betrifft ein elektrisches Heizelement, insbesondere ein flächenhaftes elektrisches Heizelement, wie es beispielsweise für Sitzheizungen in Fahrzeugen, in Heizkissen, Heizdecken, heizbaren Kleidungsstücken usw. einsetzbar ist.

Derartige biegsame und meist auch schmiegsame Heizelemente sind bereits bekannt. Sie bestehen im allgemeinen aus einer flachen Hülle aus Textilmaterial oder Kunststoff, in der sich ein meist zickzack- oder mäanderförmig eingelegter elektrischer Heizdraht befindet, der auch als dünnes, flaches Band ausgestaltet sein kann.

Diese bekannten Heizelemente haben, obschon sie biegsam sind, den Nachteil, dass sie sich an unebene oder gar geknickte Unterlagen schlecht anpassen. Sie sind nicht dehnbar. Legt man sie um den Knick der Unterlage, so besteht die Gefahr, dass der Heizdraht bricht. Sie sind meist zu dick für eine nicht auftragende Unterlage, z.B. in Autositzen, und sind relativ teuer in der Herstellung. Ausserdem kann die elektrische Heizleistung nicht von Fall zu Fall geändert werden.

Die U.S. 3,472,289 zeigt in Fig. 11 ein Heiztextil, bei dem Heizfäden als Kettfäden in das Trägermaterial mitvermascht sind. Die Enden der Widerstandsleiter müssen nachträglich mit einem Stromzufuhrdraht verbunden werden. Fig. 12 zeigt eine ähnliche Anordnung, bei der die Widerstandsdrähte als Schußfäden mitvermascht sind. Auch hier müssen die parallel verlaufenden Widerstandsdrähte nachträglich durch im Randbereich angeordnete Stromzufuhrdrähte miteinander verbunden werden. Dies ist mit einem zusätzlichen Arbeitsgang und daher mit zusätzlichen Kosten verbunden.

Die nachveröffentlichte EP-A-463 516 zeigt in Fig. 4 eine Kettenwirkware, bei der Heizleiter parallel zueinander laufend mit einem Trägertextilmaterial verkettet sind. In definierten Abständen sind in die Wirkware Schußfäden eingebracht, die als Stromzufuhrdrähte dienen. Die Anwendung dieser Technik ist jedoch auf Wirkware beschränkt.

Aufgabe der Erfindung ist es, die Nachteile der bekannten flächenhaften Heizelemente zu überwinden und ein neuartiges, universell verwendbares und einfach herzustellendes elektrisches Heizelement zu schaffen und Verfahren zu dessen Herstellung anzugeben.

Diese Aufgabe wird durch das elektrische Heizelement gelöst, wie es im ersten unabhängigen Patentanspruch definiert ist, wobei besondere Ausgestaltungen Gegenstand abhängiger Ansprüche sind. Weiterhin ist ein Verfahren zur Herstellung des neuen Heizelements im fünften unabhängigen Patentanspruch niedergelegt.

Die Erfindung beruht also auf dem Gedanken, die wärmeabgebenden Drähte einer elektrischen Widerstands-Heizvorrichtung in eine biegsame und dehnbare sowie drapierbare Strickware zu integrieren.

Die Herstellung von Strickwaren ist bekannt und wird hier nicht erneut beschrieben. Die Einarbeitung der Stromzufuhrdrähte und der Widerstandsdrähte kann insbesondere auf Flachstrickmaschinen auf die verschiedenste Art und Weise erfolgen; in der nun folgenden näheren Beschreibung von Beispielen und Ausführungsformen soll, wenn nichts anderes erforderlich ist, kein Unterschied zwischen Stromzuführungs- und Widerstandsdrähten gemacht werden.

Die Grundstruktur des erfindungsgemässen Heizelementes ist derart, dass mindestens zwei Widerstandsdrähte im wesentlichen parallel zueinander liegen und mit mindestens zwei Stromzufuhrdrähten elektrischen Kontakt haben, wobei natürlich die Widerstandsdrähte und die Stromzufuhrdrähte unter sich keinen Kontakt haben dürfen.

Die Drähte können bei der Herstellung der Strickware als Schuss- oder Kettfäden oder beides eingelegt werden. Weiter kommt die Einarbeitung als Ersatz des Maschengarnes oder als Mitlauf des Maschengarnes in Betracht. Der eine Draht kann, wenn es sich um die Verbindung senkrecht zur Strickrichtung, d.h. von übereinanderliegenden Maschen handelt, in Intarsientechnik eingearbeitet werden. Auch kann der Draht als leicht verzwirnter Bestandteil eines Maschengarnes vorliegen.

Die Konstruktion der Strickware des Heizelements kann ganz beliebig sein, z.B. rechts-rechts, rechts-links, links-links, Doppelmaschen usw. Auch kann mit umgehängten Maschen gearbeitet werden, um eine Verstärkung zu erzielen; dies ist insbesondere für die Stromzufuhrdrähte interessant.

Die bekannten Maschentechniken gestatten es, eine beliebige Form der Heizfläche zu erzielen. Es sind selbst nahezu halbkreisförmig angeordnete Stromzufuhrdrähte möglich. Durch Abstufungen des Abstandes der Stromzufuhrdrähte und/ oder durch veränderte Dichte der Wiederstandsdrähte bzw. Wahl unterschiedlich dicker Drähte sind über die Fläche die unterschiedlichsten Heizleistungen möglich.

Die erforderliche Kontaktsicherheit zwischen Stromzufuhr- und Widerstandsdrähten ist durch die feste Maschenbindung des textilen Flächengebildes durchaus und sicher gegeben, wie Versuche gezeigt haben. Dabei ist es günstig, das erfindungsgemässe Heizelement gegen Korrosion und Feuchtigkeit zu schützen, und zwar mindestens an den Kreuzungsstellen, d.h. Verbindungsstellen der Stromzufuhr- und Widerstandsdrähte, wo zudem die Gefahr der Bildung von Lokalelementen besteht. Zu diesem Zweck können die Drähte mit einem korrosionsfesten, aber elektrisch leitfähigen Ueberzug versehen werden, beispielsweise aus einem Polymer, das mit Graphit, EC-Russ oder Germanium leitfähig gemacht ist, oder aus einem selbst leitfähigen Amid-Imid-Polymer. Bevorzugt wird jedoch das fertige Heizelement mindestens im Bereich der genannten Kreuzungsstellen korrosionsfest und feuchtigkeitsresistent imprägniert, etwa mit einer Dispersion von Silikonharzen oder Polytetrafluorethylen, die dann getrocknet wird. In manchen Fällen ist es noch besser, ein Silikonprepolymer einzusetzen, die aufgebrachte Lösung bzw. Dispersion zu trocknen und anschliessend thermisch und/oder katalytisch zu vernetzen. Derartige Schutzsubstanzen sind dem Fachmann bekannt.

Das Material der Drähte kann im Rahmen des zu erreichenden Zweckes beliebig gewählt werden. Als Stromzufuhrdrähte kommen solche aus Kupfer, gegebenenfalls auch versilbert, und als Widerstandsdrähte solche aus den bekannten Nickel-Chrom-Legierungen in Betracht.

Das erfindungsgemässe Heizelement kann als flaches Gebilde oder aber auch dreidimensional, z.B. als vorgeformter Autositzbezug, hergestellt werden. Es eignet sich zudem für die passende Einlage in Kleidungsstücke, z.B. Motorradfahreranzüge, und kann gleich in der gewünschten Form erzeugt werden.

Neben den oben beschriebenen "netzartigen" Strickwaren sind alle anderen bekannten Bindungen in Verbindung mit einem Heizleiter bzw. mit Stromzufuhrdrähten anwendbar, auch in Kombination mit Kett- und/oder Schussverstärkung, und sind problemlos produzierbar. Dabei kann es sich, wie es ebenfalls oben bereits erwähnt ist, um eine flächige (zweidimensionale) oder dreidimensionale Struktur handeln. Solche dreidimensionale Strukturen und deren Herstellung sind in der Schweizer Patentanmeldung Nr. 2149/92 vom 8. Juli 1992 WO-A-9 401 607 der Anmelderin beschrieben.

Die Heizleiter können aus einem Widerstandsdraht oder sonstigen leitenden Materialien bestehen und auch beschichtet oder ummantelt sein. Die Heizleiter müssen auch nicht "wellenförmig" verlaufen (vgl. weiter unten, Fig. 1). Eine Verbindung des Heizdrahtes zum Kontaktleiter, d.h. Stromzufuhrdraht, nach jeder Tour ist nicht zwingend erforderlich. Vielmehr kann die Heizleistung durch Einarbeiten verschieden starker Widerstandsdrähte, duch variablen Abstand der Drähte und durch individuelle Verbindung mit dem Kontaktleiter nahezu beliebig variiert werden.

Der z.B. in Drahtstärke oder Breite und Material beliebig dimensionierbare Kontaktleiter muss nicht zwingend senkrecht bzw. waagerecht zur Strickrichtung verlaufen, sondern kann der vorgegebenen Idealform angepasst werden und demnach schräg oder in Form einer Kurve verlaufen, wie oben schon erwähnt wurde.

Sofern dreidimensionale Heizelemente gewünscht werden, muss das Heizelement nicht erst zweidimensional hergestellt und dann verformt werden, sondern kann als mehrdimensionale Struktur mit gegebenenfalls variabler Heizleistung konstruiert werden. Somit bleibt die Heizleistung auch punktuell exakt reproduzierbar, da eine Flächenveränderung in die Raumform durch nachträgliches Verformen entfällt.

Das erfindungsgemässe Heizelement kann in der gewünschten Form, also nicht in Meterware hergestellt werden. Dadurch entfällt die teure Weiterverarbeitung durch Zuschnitt und Näherei.

Die Heizleistung ist variabel konstruierbar durch Reihendichte des Widerstandsdrahtes, entsprechende Dimensionierung der Drähte, Reihenbreite entsprechend Kontaktleiterverlauf und natürlich auch der Bindungsvariante. Es ist demnach nicht wie bisher nötig, zur Realisierung der gewünschten Heizleistung einen oder mehrere Widerstandsdrähte zu unterbrechen. Das Heizelement kann zwei oder mehrere Bereiche mit Heizdrähten aufweisen, die einseitig oder gar nicht mittels Stromzufuhrdrähten verbunden sind; dadurch wird es möglich, auf einfachste Weise durch Serien- oder Parallelverbindung der Stromzufuhrdrähte die Heizleistung eventuellen Sonderwünschen anzupassen.

Da das erfindungsgemässe Heizelement in der gewünschten dreidimensionalen Form auf der Web-Strick-Maschine hergestellt werden kann und daher nach der Herstellung nicht thermisch verformt werden muss, ist es möglich, in den Arbeitsgarnen ausser Kunststoffasern jede andere beliebige Faser einzusetzen. Es lassen sich also alle technischen Fasern einschliesslich ummantelten Fasern auch in Kombination miteinander verarbeiten.

Das erfindungsgemässe Heizelement kann durch Plasmabehandlung und auch durch klassische Behandlung, eventuell bereits der Fasern, korrosionsfest und schwerentflammbar ausgerüstet werden.

Die erfindungsgemässen Heizelemente können auf Textilmaschinen, vorzugsweise auf rechnergesteuerten Flachstrickmaschinen, hergestellt werden. Neben der flächigen und dreidimensionalen Struktur ist auch eine sogenannte "zweieinhalbdimensionale" Konstruktion mit Polfaden bzw. Abstandsstruktur produzierbar.

In der Zeichnung sind zur weiteren Erläuterung des Erfindungsgegenstandes einzelne Möglichkeiten der Einführung von Stromzufuhr- und Widerstandsdrähten in einer Figur schematisch zusammengefasst.

Die Strickware 10 des Heizelementes ist aus einem Garn 12 gestrickt, das in der Regel aus einer geeigneten Kunstfaser als Monofilament oder Stapelfasergarn, auch als Mikrofasergarn besteht, z.B. Polyester, Polyurethan, Polyamid, oder hochtemperaturfesten Fasern wie Nomex. Selbstverständlich muss das Material des Garnes 12 so gewählt werden, dass es die gewünschte Temperatur des Heizelementes aushält.

Die links in der Figur gezeichnete Stromzufuhr mit dem Draht 14, der ein dünner Kupferdraht oder eine Litze sein kann, ist in Intarsientechnik eingearbeitet. Als rechte Stromzufuhrdrähte sind zwei Kettfäden 16 gezeigt. Die oberen Heizdrähte 18 sind eingelegte Schussfäden, während die unteren Heizdrähte 20 beim Stricken mitlaufende Drähte sind.

Selbstverständlich tritt eine Dehnbarkeitsminderung des Heizelementes in der betreffenden Richtung ein, wenn Kett- oder Schussdrähte 16 bzw. 18 verwendet werden. Hochdehnbare erfindungsgemässe Heizelemente werden demnach bevorzugt mit Intersiendrähten 14 und vermaschten Heizdrähten 20 erzeugt.

Die Stromzufuhrdrähte können auch mit der set-up-Linie eingearbeitet werden. Durch das anschliessende beliebige Gestrick mit Heizdrähten wird der Strom über die abschliessende set-up-Linie wieder abgeleitet. Man erhält also ein Heizelement mit "waagerechten" Stromzufuhr- und "senkrechten" Widerstandsdrähten.

Als zusätzliche Möglichkeit der Stricktechnik seien noch Fang und Umhängen erwähnt, und als weitere Anwendungsmöglichkeit der Aufbau von Werkzeugheizungen, Behälterheizungen, Rohrheizungen usw.

## Patentansprüche

1. Elektrisches Heizelement, das aus einer textilen Strickware mit mindestens zwei leitfähigen, voneinander getrennten Stromzufuhrdrähten (14, 16) und zwischen den Stromzufuhrdrähten (14, 16) verlaufenden Widerstandsdrähten (20) besteht, wobei eine feste, kontaktgebende Bindung zwischen Stromzufuhr- und Widerstandsdrähten realisiert ist, wobei
die Stromzufuhrdrähte (14, 16) bei der Herstellung der gestrickten Maschenware in mindestens eine Reihe jeweils übereinanderliegender, sich umschlingender Maschen als Kettfaden oder parallel in die Maschenreihen als Schußfaden oder nach der Intarsientechnik in mindestens eine Reihe jeweils übereinanderliegender sich umschlingender Maschen eingebracht sind, und
die Widerstandsdrähte (20) zwischen den Stromzufuhrdrähten (14, 16) in die Maschen (12) des isolierenden Trägertextils mitlaufend oder als Ersatz des Trägertextils eingearbeitet sind.

2. Heizelement nach Anspruch 1, dadurch gekennzeichnet, dass die Widerstandsdrähte und/oder die Stromzufuhrdrähte mit einem korrosions- und feuchtigkeitsfestem Ueberzug versehen sind.

3. Heizelement nach Anspruch 1 order 2, dadurch gekennzeichnet, dass der Widerstandsdraht mit Maschengarn verzwirnt ist.

4. Heizelement nach Anspruch 1 oder 2, dadurch gekennzeichnet, dass die Stromzufuhr- und Wiederstandsdrähte in eine dreidimensionale Webmaschenware eingearbeitet sind.

5. Verfahren zur Herstellung eines elektrischen Heizelementes nach einem oder mehreren der vorstehenden Ansprüche,
wobei man eine textile gestrickte Maschenware herstellt und zusätzlich Widerstandsdrähte (20) und Stromzufuhrdrähte (14, 16) einarbeitet, so daß an den Kreuzungspunkten eine feste, kontaktgebende Bindung zwischen Stromzufuhr- und Widerstandsdrähten besteht,
daß die Widerstandsdrähte (20) in die Maschen des isolierenden Trägermaterials (12) der textilen Maschenware mitlaufend oder als Ersatz des Trägertextils eingearbeitet werden, und
daß die Stromzufuhrdrähte (14, 16) bei der Herstellung der gestrickten Maschenware als Kett- oder Schußfäden oder nach der Intarsientechnik in mindestens eine Reihe jeweils übereinanderliegender sich umschlingender Maschen in die Maschenware eingebracht werden.

6. Verfahren nach Anspruch 5,
dadurch **gekennzeichnet**,
daß man die Stromzufuhr- und Widerstandsdrähte (20) und/oder die erhaltene textile Maschenware mindestens an den Kreuzungsstellen den Stromzufuhr- und Widerstandsdrähten (20) korrosionsfest bzw. feuchtigkeitsresistent beschichtet bzw. imprägniert.

7. Verfahren nach Anspruch 6, dadurch gekennzeichnet, dass das erzeugte elektrische Heizelement mit einer wasserabweisenden, wärmefesten Imprägnierung durch Behandeln mit einer Dispersion oder Lösung eines Silikonharzes oder Fluorcarbonharzes und nachfolgendes Trocknen versehen wird.

8. Verfahren nach Anspruch 7, dadurch gekennzeichnet, dass ein vernetzbares Silikonprepolymer verwendet und beim oder nach dem Trocknen vernetzt wird.

## Claims

1. Electrical heating element consisting of a piece of textile knitwear having at least two conductive current supply wires (14, 16) separated from each other and resistive wires (20) extending between the current supply wires (14, 16), wherein a firm contact-providing connection between the current supply and resistive wires is realized, wherein said current supply wires (14, 16), during the manufacture of the knitted meshwear, are inserted into at least one row of superposed entwined meshes as warp threads, or in parallel into the mesh rows as weft threads or as inlaid work into at least one row each consisting of superposed entwined meshes, and said resistive wires (20) are worked into the meshes (12) of the insulating support textile between said current supply wires (14,16) by means of a finishing blanket or as a substitute of the support textile.

2. Heating element according to claim 1, characterized in that said resistive wires and/or said current supply wires are provided with a corrosion and moisture-proof coating.

3. Heating element according to claims 1 or 2, characterized in that said resistive wire is worked into the mesh yam as a twisted yarn.

4. Heating element according to claims 1 or 2, characterized in that said current supply and resistive wires are worked into a piece of three-dimensional woven-knitted meshwear.

5. Method for manufacturing an electrical heating element according to one or several of the preceding claims,
wherein a piece of knitted textile meshwear is manufactured and in addition resistive wires (20) and current supply wires (14, 16) are worked in so that at the junctions a firm contact-providing connection exists between the current supply and the resistive wires,
said resistive wires (20) being worked into the meshes of said insulating support material (12) of the textile meshwear by means of a finishing blanket or as a substitute of the support textile, and
said current supply wires (14, 16), during the manufacture of the knitted meshwear, being introduced into the meshwear as warp or weft threads or as inlaid work into at least one row each consisting of superposed entwined meshes.

6. Method according to claim 5, characterized in that the current supply and resistive wires (20) and/or the obtained textile meshwear is coated or impregnated in a corrosion-proof and moisture resistant manner, respectively, at least at the crossing points of the current supply and resistive wires (20).

7. Method according to claim 6, characterized in that the manufactured electrical heating element is provided with a water-repellent heat-proof impregnation by treatment with a dispersion or solution of a silicone resin or fluorocarbon resin and subsequent drying.

8. Method according to claim 7, characterized in that a silicone prepolymer suitable to form a network is used and that it is formed into a network during or after drying.

## Revendications

1. Élément chauffant électrique qui consiste en un tricotage textile ayant au moins deux fils conducteurs d'alimentation (14, 16) séparés les uns des autres et des fils résistifs (20) qui s'étendent entre les fils d'alimentation (14, 16), dans lequel une liaison ferme établissant un contact est réalisée entre les fils d'alimentation et les fils résistifs, dans lequel lesdits fils d'alimentation (14, 16), lors de la fabrication des tricotages de mailles, sont insérés dans au moins une rangée de mailles entrelacées et superposées comme fils de chaîne, ou en parallèle dans les rangées de mailles comme fils de trame ou comme incrustation dans au moins une rangée dont chacune consiste en mailles entrelacées et superposées, et
lesdits fils résistifs (20) sont insérés dans les mailles (12) du textile de support isolant entre lesdits fils d'alimentation (14,16) au moyen d'un blanchet ou comme substitut du textile de support.

2. Élément chauffant selon la revendication 1, caractérisé en ce que lesdits fils résistifs et/ou lesdits fils d'alimentation sont pourvus d'un revêtement résistant à la corrosion et à l'humidité.

3. Élément chauffant selon la revendication 1 ou 2, caractérisé en ce que ledit fil résistif est inséré dans la filasse tordue de maille comme filasse tordue.

4. Élément chauffant selon la revendication 1 ou 2, caractérisé en ce que lesdits fils d'alimentation et résistifs sont insérés dans un tricotage de mailles tissé à trois dimensions.

5. Procédé de fabrication d'un élément chauffant électrique selon l'une ou quelques-unes des revendications précédentes,
dans lequel un tricotage textile de mailles est fabriqué, et en outre, des fils résistifs (20) et des fils d'alimentation (14, 16) sont introduits pour qu'il y ait une liaison ferme établissant un contact entre lesdits fils d'alimentation et résistifs,
lesdits fils résistifs (20) étant insérés dans les mailles dudit matériau de support isolant (12) dudit tricotage textile de mailles au moyen d'un blanchet ou comme substitut dudit textile de support, et
lesdits fils d'alimentation (14, 16), lors de la fabrication du tricotage de mailles, étant introduits dans ledit tricotage comme fils de chaîne ou de trame ou comme incrustation dans au moins une rangée dont chacune consiste en mailles entrelacées et superposées.

6. Procédé selon la revendication 5, caractérisé en ce que lesdits fils d'alimentation et résistifs (20) et/ou ledit tricotage textile obtenu est revêtu ou imprégné d'une façon résistante à la corrosion et l'humidité, respectivement, au moins aux points de croisement desdits fils d'alimentation et résistifs (20).

7. Procédé selon la revendication 6, caractérisé en ce que ledit élément chauffant électrique est pourvu d'une imprégnation hydrofuge et résistante à la chaleur par traitement avec une dispersion ou solution d'une résine de silicone ou d'une résine de fluorocarbone, et séchage ultérieur.

8. Procédé selon la revendication 7, caractérisé en ce qu' on utilise un prépolymère de silicone susceptible de former un réticule et qui est formé en réticule pendant ou après le séchage.
